# EUROPÄISCHE PATENTSCHRIFT

(11) **EP 3 394 355 B1**
(45) Veröffentlichungstag und Bekanntmachung des Hinweises auf die Patenterteilung: **02.06.2021**
(21) Anmeldenummer: 16816201.4
(22) Anmeldetag: 22.12.2016
(51) Int. Cl.: E03D 1/34

(54) **ABLAUFGARNITUR FÜR EINEN SPÜLKASTEN**
DRAIN FITTING FOR A FLUSH TANK
GARNITURE D'ÉVACUATION POUR UN RÉSERVOIR DE CHASSE

(30) Priorität: 22.12.2015 DE 102015016737
(43) Veröffentlichungstag der Anmeldung: 31.10.2018
(73) Patentinhaber: GROHEDAL Sanitärsysteme GmbH, 32457 Porta Westfalica (DE)
(72) Erfinder: HÄGNER, Stefan, 31675 Bückeburg (DE); ÖNDER, Erkan, 33613 Bielefeld (DE); DREISCHMEIER, Lars, 32457 Porta Westfalica (DE); FUCHS, Norbert, 32425 Minden (DE)
(74) Vertreter: Speck, Philip
(86) Internationale Anmeldenummer: PCT/EP2016/002166
(87) Internationale Veröffentlichungsnummer: WO 2017/108188

(56) Entgegenhaltungen:
- EP-A1- 3 128 089
- DE-A1- 3 008 524
- US-A- 1 021 367
- US-A1- 2012 255 111

## Beschreibung

Die Erfindung betrifft eine Ablaufgarnitur für einen Spülkasten nach dem Oberbegriff des Patentanspruches 1.

Ein herkömmliches WC-Becken weist einen randförmig umlaufenden, U-förmig profilierten sowie nach unten offenen Spülrand auf, in dem sich Kalkablagerungen festsetzten können. Demgegenüber sind auch spülrandlose WC-Becken bekannt, bei denen der obige U-förmig profilierte Spülrand weggelassen ist. Bei einem spülrandlosen WC-Becken kann es jedoch beim Spülvorgang zu Wasserspritzern über den Beckenrand hinaus kommen. Solche Wasserspritzer können durch eine reduzierte Strömungsgeschwindigkeit des in das WC-Becken einströmenden Spülwassers vermieden werden.

Aus der DE 30 08 524 C2 ist eine gattungsgemäße Ablaufgarnitur für einen Spülkasten bekannt, mittels der der Volumenstrom des in das WC einströmenden Spülwassers, das heißt das pro Zeiteinheit aus dem Spülkasten strömende Spülwasser, einstellbar ist. Die Ablaufgarnitur weist ein Gehäuse auf, in dem ein, in der Axialrichtung hubverstellbares Rohr angeordnet ist. Das Rohr ist in einer Garnitur-Hochrichtung mit einem Ventilteller ausgebildet, der Bestandteil eines Ablaufventils ist. Durch Anheben des Rohrs wird ein Ventilspalt des Ablaufventils geöffnet. Dadurch kann das im Spülkasten befindliche Spülwasser über einen Strömungsweg durch zumindest ein in der Ablaufgarnitur ausgebildetes Durchflussfenster sowie durch den geöffneten Ventilspalt aus dem Spülkasten ausströmen.

In der obigen DE 30 08 524 C2 ist zur Spülwasser-Mengeneinstellung ein Ablaufgarnitur-Schwimmergefäß nach unten mit einer ringförmigen Wandung verlängert, die an der GehäuseInnenseite mit den Durchflussfenstern in Anlage ist. Die ringförmige Wandung weist vier angenähert den Durchflussfenstern entsprechende Durchlassöffnungen auf. Durch eine Dreh-Verstellung des Schwimmergefäßes kann dessen ringförmige Wandung bzw. die darin ausgebildeten Durchlassöffnungen in unterschiedliche Überdeckung mit den gehäuseseitigen Durchflussfenstern gebracht werden, um den gewünschten Spülwasserstrom einzustellen. Der aus der DE 30 08 524 C2 bekannte Einstellmechanismus ist komplex aufgebaut und nur durch eine aufwendige Anpassung des im Ablaufgarnitur-Gehäuses angeordneten Schwimmergefäßes realisierbar.

Die Aufgabe der Erfindung besteht darin, eine Ablaufgarnitur für einen Spülkasten bereitzustellen, bei dem eine Einstellung der Spülwassermenge im Vergleich zum Stand der Technik einfacher durchführbar ist.

Die Aufgabe ist durch die Merkmale des Patentanspruches 1 gelöst. Bevorzugte Weiterbildungen der Erfindung sind in den Unteransprüchen offenbart.

Die Erfindung beruht auf dem Sachverhalt, dass im obigen Stand der Technik der Durchlassquerschnitt des gehäuseseitigen Durchflussfensters durch eine aufwendige Dreh-Verstellung der ringförmigen Wandung variierbar ist, um die Strömungsgeschwindigkeit des aus dem Spülkasten strömenden Spülwassers einzustellen. In Abkehr von einer solchen Drosselung weist die Ablaufgarnitur gemäß dem kennzeichnenden Teil des Patentanspruches 1 ein verstellbares Umlenkelement auf. Durch ein Verstellen des Umlenkelements kann der Strömungsweg des durch das gehäuseseitige Durchflussfenster ausströmenden Spülwassers eingestellt werden, das heißt verkürzt oder verlängert werden, um die Strömungsgeschwindigkeit zu erhöhen oder zu reduzieren. Hierfür ist das Umlenkelement unter Bildung eines Ringspalts mit einem Radialabstand vom Durchflussfenster beabstandet.

In einer technischen Umsetzung kann das Umlenkelement bevorzugt radial außerhalb des Gehäuses angeordnet sein. In diesem Fall ist das Umlenkelement in einer Spülwasser-Strömungsrichtung stromauf des gehäuseseitigen Durchflussfensters angeordnet. Im Gegensatz zum obigen Stand der Technik ist daher das Umlenkelement auch als ein Zusatz-Bauteil nachrüstbar, ohne die Innentechnik der Ablaufgarnitur (das heißt in der obigen DE 30 08 524 C2 das Schwimmergefäß) modifizieren zu müssen. Mit der Erfindung kann somit eine manuell einfach durchführbare Justierung der Ablaufgarnitur von oben erfolgen, ohne die Ablaufgarnitur zu demontieren.

Im Hinblick auf eine einwandfreie Einstellmöglichkeit ist es bevorzugt, wenn das Umlenkelement in der Radialrichtung betrachtet im Wesentlichen in Flucht zum gehäuseseitigen Durchflussfenster angeordnet ist. Das Umlenkelement kann bevorzugt nicht mehr durch eine Dreh-Verstellung betätigt werden, sondern vielmehr durch eine einfacher realisierbare Linear-Verstellung. Bevorzugt kann hierfür das Umlenkelement über eine Hubverstelleinheit am Ablaufgarnitur-Gehäuse gelagert sein und mit Hilfe der Hubverstelleinheit manuell verstellbar sein. Die Hubverstelleinheit kann so ausgelegt sein, dass zum Beispiel über Rastierungen eine vorgegebene Anzahl von Hubpositionen einfach ansteuerbar ist, zum Beispiel eine untere, eine mittlere sowie eine obere Hubposition, oder stufenlos mittels einer Gewindespindel, die jeweils unterschiedlich lange Strömungswege des ausströmenden Spülwassers festlegen.

Im Gegensatz zum obigen Stand der Technik ist das Umlenkelement außer Anlage mit dem gehäuseseitigen Durchflussfenster, das heißt mit einem Radialabstand vom gehäuseseitigen Durchflussfenster beabstandet, und zwar unter Bildung des oben erwähnten Ringspalts, der in der Strömungsrichtung dem Durchflussfenster vorgelagert ist. Im Ringspalt kann zusätzlich ein turbulentes Strömungsbild erzeugt werden, wodurch sich der Strömungsweg des ausströmenden Spülwassers weiter erhöht.

In einer einfachen Ausführungsvariante kann das Umlenkelement eine Umlenkwand ausbilden, die zumindest teilweise oder durchgängig das Gehäuse umfangsseitig umzieht. Die Umlenkwand kann, in der Garniturhochrichtung betrachtet, an ihrem unteren Rand eine Umlenkkante aufweisen, um die der Strömungsweg des in Richtung auf das gehäuseseitige Durchflussfenster strömenden Spülwassers verläuft. Alternativ oder zusätzlich dazu kann die Umlenkwand zumindest eine Durchlassöffnung aufweisen, an deren Öffnungsrand eine Strömungslasche schräg nach unten abragt. Die Strömungslasche überdeckt die Durchlassöffnung mit einem vordefinierten Abstand, und zwar unter Bildung eines Durchlassspaltes.

Bei einem geöffneten Ablaufventil der Ablaufgarnitur kann sich somit der Spülwasser-Strömungsweg aufgabeln, und zwar in einen durch die Umlenkwand-Durchlassöffnung verlaufenden ersten Teil-Strömungsweg und in einen, um die Umlenkkante der Umlenkwand verlaufenden zweiten Teil-Strömungsweg. Die beiden Teil-Strömungswege können bevorzugt in dem Ringspalt zwischen dem Umlenkelement und dem gehäuseseitigen Durchflussfenster wieder zusammengeführt werden. Im weiteren Strömungsverlauf durchströmt das Spülwasser die gehäuseseitigen Durchflussfenster in Richtung auf das WC-Becken.

In der obigen Ausführungsform kann die Umlenkwand Durchlassöffnungen aufweisen, durch die das Spülwasser in Richtung auf die gehäuseseitigen Durchflussfenster strömt. Alternativ dazu kann in einer weiteren Ausführungsform die Umlenkwand komplett geschlossenflächig ausgeführt sein, das heißt das Gehäuse mit seinem zumindest einen Durchflussfenster komplett geschlossenflächig umziehen.

Das zum Beispiel hohlzylindrische Gehäuse der Ablaufgarnitur kann unten an einer Ringschulter (oder einem Abstützflansch) in einen durchmesserkleineren Ablaufstutzen übergehen, der in Strömungsverbindung mit einem WC-Becken ist. Der Abstützflansch (das heißt die Ringschulter) überragt in der Radialrichtung die Umlenkwand mit einem radialen Überstand. Somit wirkt der Abstützflansch des Gehäuses in Doppelfunktion zugleich auch als ein unterer gehäuseseitiger Axialanschlag. Die Umlenkwand kann in ihrer unteren Geschlossenposition mit ihrer unteren Umlenkkante in Anlage mit dem gehäuseseitigen Abstützflansch sein. Der Hubweg der Umlenkwand kann in diesem Fall zwischen dem unteren gehäuseseitigen Axialanschlag und einem oberen Axialanschlag begrenzt sein, der die obere Offenposition der Umlenkwand definiert. In der Geschlossenposition kann die Umlenkwand das zumindest eine gehäuseseitige Durchflussfenster vollflächig überdecken, jedoch über den geringfügigen, dazwischen angeordneten Ringspalt von dem radial inneren Gehäuse beabstandet sein.

Wie oben erwähnt, kann das Umlenkelement über eine Hubverstelleinheit manuell verstellbar sein. In einer konkreten Umsetzung kann die Hubverstelleinheit eine vom Nutzer drehbetätigbare Antriebsspindel aufweisen, die in trieblicher Verbindung, insbesondere in Gewindeeingriff, mit dem Umlenkelement ist. Die triebliche Verbindung ist derart gestaltet, dass eine Drehbetätigung der Antriebsspindel in eine Hubverstellung des Umlenkelementes umgewandelt wird. In einer bevorzugten Ausführungsvariante kann das Gehäuse der Ablaufgarnitur eine Haltekonsole aufweisen, in der die Antriebsspindel drehbar, in Axialrichtung jedoch ortsfest gelagert ist. Die Antriebsspindel kann zudem ein Außengewinde aufweisen, das in Gewindeeingriff mit einem am hubverstellbaren Umlenkelement ausgebildeten Innengewinde ist.

Die Erfindung und ihre vorteilhaften Aus- und Weiterbildungen sowie deren Vorteile werden nachfolgend anhand von Zeichnungen näher erläutert.

Es zeigen:
- Fig. 1: in einer Seitenansicht eine in einen Spülkasten montierbare, nicht erfindungsgemäße Ablaufgarnitur
- Fig. 2: eine teilweise Schnittdarstellung der im Spülkasten eingesetzten Ablaufgarnitur gemäß Figur 1 bei geschlossenem Ablaufventil;
- Fig. 3 bis 5: jeweils Teilansichten der Ablaufgarnitur gemäß Figur 1, in denen die sich bei unterschiedlichen Hubpositionen des Umlenkelements einstellenden Spülwasser-Strömungswege zu den gehäuseseitigen Durchflussfenstern gezeigt sind;
- Fig. 6: in einer perspektivischen Darstellung eine in einen Spülkasten montierbare erfindungsgemäße Ablaufgarnitur
- Fig. 7: die Ablaufgarnitur gemäß Figur 6 mit demontiertem Ablaufventil; sowie
- Fig. 8 und 9: jeweils Ansichten der Ablaufgarnitur gemäß Figur 6, die das Umlenkelement in unterschiedlichen Hubpositionen zeigt.

In der Fig. 1 ist in einer Alleinstellung eine Ablaufgarnitur gezeigt, die ein hohlzylindrisches Gehäuse 1 aufweist, das unten an einer Ringschulter 2 in einen durchmesserkleineren Ablaufstutzen 3 übergeht, der in nicht gezeigter Weise in Strömungsverbindung mit einem WC-Becken ist. Das Gehäuse 1 ist in der Fig. 2 mit seiner Ringschulter 2 unter Zwischenschaltung einer Dichtung 5 auf einem Öffnungsrandbereich einer Auslassöffnung 7 (Fig.2) im Boden 9 eines Spülkastens 11 abgestützt. In der Garnitur-Hochrichtung z nach oben schließen sich an die Ringschulter 2 gehäuseseitige Durchflussöffnungen 13 an, die in Umfangsrichtung durch gleichmäßig verteilte Trennstege 15 (Fig. 1) voneinander getrennt sind. Radial innerhalb sowie koaxial zur Gehäuseachse ist ein Ventilteller 19 positioniert, der an einem unteren Ende eines in der Fig. 1 und 2 gezeigten Rohres 17 ausgebildet ist und zusammen mit dem Rohr 17 in der Axialrichtung hubverstellbar ist. Das Rohr 17 ist Bestandteil einer oberen Ablaufventil-Einheit 18 (Fig. 6, 8 und 9). Gemäß der Fig. 1 ist der Ventilteller 19 zusammen mit einem an der gehäuseseitigen Ringschulter 2 ausgebildeten Ventilsitz 21 Bestandteil eines Ablaufventils 23. Der Ventilteller 19 ist in nicht näher gezeigter Weise mit zum Beispiel einem manuell bedienbaren Betätigungsgriff verbunden, mit dem zum Öffnen des Ablaufventils 23 der Ventilteller 19 nach oben gezogen werden kann.

Radial außerhalb des Gehäuses 1 ist ein in etwa käfigartig ausgeführtes, hohlzylindrisches Umlenkelement 33 angeordnet. Mit dem Umlenkelement 33 wird bei geöffnetem Ablaufventil 23 ein Spülwasser-Strömungsweg zu den gehäuseseitigen Durchflussfenstern 13 eingestellt, das heißt verlängert oder verkürzt werden, wie es später noch beschrieben wird.

Das hohlzylindrische Umlenkelement 33 weist in der Fig. 1 eine untere Ringwand 35 sowie mit axialem Abstand eine obere Ringwand 37 auf, die über Axialstege 39 miteinander verbunden sind. Die untere Ringwand 35 wirkt bei geöffnetem Ablaufventil 23 als eine Umlenkwand, mit deren Hilfe der Strömungsweg des abfließenden Spülwassers verlängerbar/verkürzbar ist. Hierzu weist die Umlenkwand 35 Durchlassöffnungen 41 (Fig. 2 bis 5) auf, an deren oberen Rändern jeweils Strömungslaschen 43 schräg nach außen abragen, die die Durchlassöffnungen 41 jeweils unter Bildung eines Durchlassspalts mit Abstand überdecken. Zudem wirkt der untere Rand der Umlenkwand 35 bei geöffnetem Ablaufventil 23 als eine Umlenkkante 45, um die der Spülwasser-Strömungsweg in Richtung auf das gehäuseseitige Durchflussfenster 13 verläuft.

Wie aus den Fig. 3 oder 4 weiter hervorgeht, ist die Umlenkwand 35 des Umlenkelementes 33 nicht in Anlageverbindung mit der äußeren Umfangswand des Gehäuses 1, sondern vielmehr von dessen Durchlassfenster 13 radial nach außen beabstandet, und zwar unter Bildung eines Ringspalts 47 zwischen dem gehäuseseitigen Durchflussfenster 13 und der Umlenkwand 35.

In den Figuren ist das käfigartig ausgeführte Umlenkelement 33 mittels einer nur grob in der Fig. 1 angedeuteten Hubverstelleinheit 49 in Axialrichtung hubverstellbar. Die Hubverstelleinheit 49 ist in der Fig. 1 beispielhaft zwischen der oberen Ringwand 37 des Umlenkelementes 33 und dem Gehäuse 1 ausgebildet und so ausgelegt, dass das Umlenkelement 33 in vordefinierte Hubpositionen h₁, h₂ und h₃ positionierbar ist. In der Fig. 2 und 3 ist das Umlenkelement 33 in einer mittleren Hubposition h₂ gezeigt, in der sich ein mittellanger Strömungsweg II bis zu den gehäuseseitigen Durchflussfenstern 13 einstellt. In der Fig. 5 ist das Umlenkelement 33 in einer oberen Hubposition h₃ gezeigt, in der sich ein kurzer Strömungsweg III bis zu den gehäuseseitigen Durchflussfenstern 13 einstellt. In der oberen Hubposition h₃ (Fig. 5) ist die untere Umlenkwand 35 und das jeweilige gehäuseseitige Durchflussfenster 13 in der Radialrichtung y zueinander überdeckungsfrei angeordnet, so dass das Umlenkelement 33 in seiner Hubposition h₃ funktionslos geschaltet ist. In der unteren Hubposition h₁ (Fig. 4) des Umlenkelements 33 stellt sich dagegen ein maximaler Strömungsweg I bis zu den gehäuseseitigen Durchflussfenstern 13 ein, wie es später noch beschrieben wird.

In der Fig. 1 oder 2 ist die Ablaufgarnitur in einer Lage dargestellt, die sie bei leerem Spülkasten 11 einnimmt. Sofern Spülwasser in den Spülkasten 11 einläuft, füllt dasselbe das Gehäuse 1. Wird der Ventilteller 19 mittels des Betätigungsgriffes angehoben, so fließt das Spülwasser durch die gehäuseseitigen Durchflussfenster 13 in den Ablaufstutzen 3.

In der mittleren Hubposition h₂ (Fig. 3) überdeckt die Umlenkwand 35 die Durchflussfenster 13 in der Axialrichtung z betrachtet teilweise. Bei geöffnetem Ablaufventil 23 ergibt sich der Spülwasser-Strömungsweg II, der auf Höhe der Umlenkwand 35 aufgegabelt wird, und zwar in einen ersten, durch die Durchlassöffnungen 41 verlaufenden Teilströmungsweg IIₐ mit einem, um die Umlenkkante 45 verlaufenden zweiten Teilströmungsweg II_{b}. Die beiden Teil-Strömungswege IIₐ, II_{b} werden in dem nachgeschalteten Ringspalt 47 wieder zusammengeführt. In dem Ringspalt 47 ergibt sich ein zusätzliches turbulentes Strömungsbild, wodurch sich der Spülwasser-Strömungsweg II bis zu den gehäuseseitigen Durchflussfenstern 13 weiter erhöht.

In unteren Hubposition h₁ (Fig. 4) überdeckt die Umlenkwand 35 die Durchflussfenster 13 in der Axialrichtung z betrachtet vollständig. Dadurch ergibt sich der im Vergleich zur Fig. 3 stärker umgelenkte Spülwasser-Strömungsweg I. Dieser wird ebenfalls auf Höhe der Umlenkwand 35 aufgegabelt in einen Teil-Strömungsweg Iₐ und einen Teil-Strömungsweg I_{b}. Demgegenüber sind in der der Hubposition h₃ (Fig. 5) die Umlenkwand 35 und die gehäuseseitigen Durchlassfenster 13 in der Radialrichtung y betrachtet überdeckungsfrei zueinander angeordnet, so dass das Umlenkelement 33 funktionsfrei geschaltet ist und keinen Einfluss auf den Strömungsweg III bis zum gehäuseseitigen Durchflussfenster 13 aufweist.

In der Fig. 6 ist ein Ausführungsbeispiel einer erfindungsgemäßen Ablaufgarnitur gezeigt, das im Wesentlichen funktionsgleich mit der in den Fig. 1 bis 5 gezeigten Ablaufgarnitur ist. Von daher sind baugleiche Elemente bzw. Elemente mit gleicher Funktion mit identischen Bezugsziffern versehen.

So ist das Gehäuse 1 radial außerhalb des hohlzylindrischen Umlenkelements 33 angeordnet. Das Umlenkelement 33 ist in der Figur 6 nicht (wie in den Figuren 1 und 2) axial langestreckt realisiert. Vielmehr weist das Umlenkelement 33 einen bauraumgünstigen, axial flachen Aufbau auf, und zwar mit einer - im Gegensatz zum vorangegangenen Ausführungsbeispiel - komplett geschlossenflächigen Umlenkwand 35 und einer daran seitlich angeformten Gewindehülse 63, deren Funktionsweise später erläutert ist.

Das Gehäuse 1 ist bodenseitig mit einer Ringschulter bzw. einem Abstützflansch 2 ausgebildet, der in einer nicht gezeigten Einbaulage unter Zwischenlage einer Dichtung am Boden 9 des Spülkastens 11 abstützbar ist (vergleiche Fig. 2). Im Unterschied zum ersten Ausführungsbeispiel überragt der Abstützflansch 2 die Umlenkwand 35 in der Radialrichtung y mit einem radialen Überstand Δy (Fig. 9). Auf diese Weise bildet der Abstützflansch 2 einen unteren gehäuseseitigen Axialanschlag, der eine Geschlossenposition h_{zu} der Umlenkwand 35 definiert, während ein oberer Axialanschlag 53 (Figur 8 und 9) von der Unterseite der Ablaufventil-Einheit 18 gebildet ist, der eine obere Offenposition h_{auf} definiert, wie sie in der Fig. 8 gezeigt ist. In der oberen Offenposition h_{auf} sind die Durchflussfenster 13 nahezu vollständig freigelegt. Im Unterschied dazu sind die gehäuseseitigen Durchflussfenster 13 in der unteren Geschlossenposition h_{zu} (nicht gezeigt) vollständig von der Umlenkwand 35 überdeckt. In der Fig. 9 ist die Umlenkwand 35 nahe ihrer unteren Geschlossenposition h_{zu} dargestellt, jedoch noch um einen geringfügigen Axialabstand a vom gehäuseseitigen Abstützflansch 2 beabstandet.

Das Umlenkelement 33 ist somit gemäß den Figuren 6 bis 9 zwischen dem unteren gehäuseseitigen Abstützflansch 2 und der Unterseite der Ablaufventil-Einheit 18 hubverstellbar angeordnet. Die Ablaufventil-Einheit 18 ist in den Figuren 6, 8 und 9 auf der Oberseite des hohlzylindrischen Gehäuses 1 abgestützt und über eine nicht gezeigte, werkzeugfrei lösbare Rastverbindung mit dem Gehäuse 1 verbunden. Im Hinblick auf eine einfache Montage/Demontage der Ablaufventil-Einheit 18 ist es von besonderer Bedeutung, dass das Umlenkelement 33 unterhalb der Ablaufventil-Einheit 18 angeordnet ist und dass das Umlenkelement als ein von der Ablaufventil-Einheit 18 entkoppeltes, separates Bauteil ausgebildet ist. Bei einer Demontage wird die Ablaufventil-Einheit 18 - unter Lösung der nicht gezeigten lösbaren Rastverbindung - lediglich in der Garniturhochrichtung z nach oben angehoben, ohne dass das darunter angeordnete Umlenkelement 33 eine Störkontur bilden würde.

Wie aus den Fig. 6 bis 9 hervorgeht, ist die Hubverstelleinheit 49 mit einer vom Nutzer drehbetätigbaren Antriebsspindel 55 realisiert, die im Wesentlichen achsparallel zum Ablaufstutzen 3 sowie zum Rohr 17 des Ablaufventils 23 positioniert ist. Die Antriebsspindel 55 ist in Gewindeeingriff mit dem Umlenkelement 33, und zwar so, dass bei einer Drehbetätigung der Antriebsspindel 55 das Umlenkelement 33 in der Axialrichtung hubverstellbar ist. Hierzu weist das Gehäuse 1 eine seitlich radial nach außen abragende Haltekonsole 57 mit einer Durchführungsöffnung auf, durch die ein unteres Endstück 59 der Antriebsspindel 55 geführt ist. Am unteren Endstück 59 der Antriebsspindel 55 ist eine nicht näher gezeigte Ringnut ausgebildet, in der ein Öffnungsrand der Durchführungsöffnung der Haltekonsole 57 mit geringfügigem Bewegungsspiel einragt. Auf diese Weise ist die Antriebsspindel 55 einerseits drehbar, jedoch andererseits in Axialrichtung ortsfest gelagert. Zudem ist am Antriebsspindel-Endstück 59 ein Außengewinde 61 ausgebildet, das in Gewindeeingriff mit dem Innengewinde der bereits oben erwähnten Gewindehülse 63 ist, die zusammen mit der Umlenkwand 35 Bestandteil des Umlenkelementes 33 ist.

Wie aus den Figuren 6 bis 9 hervorgeht, ist die Gewindehülse 63 des Umlenkelements 33 in der Axialrichtung unmittelbar unterhalb der gehäuseseitigen Haltekonsole 57 angeordnet. Die Gewindehülse 63 ist dabei, in der Radialrichtung y betrachtet, in gleicher Horizontalebene wie die Umlenkwand 35 positioniert, das heißt in der Radialrichtung y in Flucht mit der Umlenkwand 35 positioniert. Dadurch ergibt sich der bereits erwähnte bauraumgünstige, flach ausgeführte Aufbau des Umlenkelements 33.

In der Figur 9 ist die Umlenkwand 35 nahe seiner Geschlossenposition h_{zu} dargestellt. In der Geschlossenposition h_{zu} stellt sich ein angedeuteter Spülwasser-Strömungsweg IV ein, bei dem das Spülwasser von oben in den Ringspalt 47 zwischen dem radial inneren Gehäuse 1 und der radial äußeren Umlenkwand 35 einströmt und dann durch die gehäuseseitige Durchflussfenster 13 in den Ablaufstutzen 3 weiterströmt.

### Bezugszeichenliste

| | | | |
|---|---|---|---|
| 1 | Gehäuse | 47 | Ringspalt |
| 2 | Ringschulter | 49 | Hubverstelleinheit |
| 3 | Ablaufstutzen | 51 | Zwischenraum |
| 5 | Dichtung | I, II, III, IV | Spülwasser-Strömungswege |
| 7 | Auslassöffnung | 53 | oberer Axialanschlag |
| 9 | Boden | 55 | Antriebsspindel |
| 11 | Spülkasten | 57 | Haltekonsole |
| 13 | Durchflussfenster | 59 | unteres Endstück |
| 15 | Trennstege | 61 | Außengewinde |
| 17 | Rohr | 63 | Gewindehülse |
| 19 | Ventilteller | Δy | radialer Überstand |
| 21 | Ventilsitz | h_{auf} | obere Offenposition |
| 23 | Ablaufventil | h_{zu} | untere Geschlossenposition |
| 33 | Umlenkelement | a | Axialabstand |
| 35 | Umlenkwand | | |
| 37 | obere Ringwand | | |
| 39 | Axialstege | | |
| 41 | Durchlassöffnungen | | |
| 43 | Strömungslaschen | | |
| 45 | Umlenkkante | | |

## Patentansprüche

1. Ablaufgarnitur für einen Spülkasten (11), mit einem Gehäuse (1), in dem ein beweglicher Ventilteller (19) eines Ablaufventils (23) angeordnet ist, so dass durch Anheben des Ventiltellers (19) ein Ventilspalt des Ablaufventils (23) geöffnet ist und im Spülkasten (11) befindliches Spülwasser über einen Strömungsweg (I, II, III) durch zumindest ein im Gehäuse (1) ausgebildetes Durchflussfenster (13) und durch den geöffneten Ventilspalt aus dem Spülkasten (11) ausströmen kann, wobei das Gehäuse (1) bodenseitig einen Abstützflansch (2) aufweist, an den sich in einer Garniturhochrichtung (z) nach unten ein Ablaufstutzen (3) anschließt, und wobei die Ablaufgarnitur zur Einstellung des pro Zeiteinheit aus dem Spülkasten (11) strömenden Spülwassers ein verstellbares Umlenkelement (33) aufweist, **dadurch gekennzeichnet, dass** das Umlenkelement (33) unter Bildung eines Ringspalts (47) mit einem Radialabstand vom Durchflussfenster (13) beabstandet ist, und dass durch Verstellen des Umlenkelements (33) der Strömungsweg (I, II, III) zum gehäuseseitigen Durchflussfenster (13) verlängerbar oder verkürzbar ist, dass der Abstützflansch (2) in einer Radialrichtung (y) eine Umlenkwand (35) des Umlenkelements (33) mit einem Überstand (Δy) überragt, dass die Umlenkwand (35) zwischen einer oberen Offenposition (h_{auf}), die durch einen oberen Axialanschlag (53) begrenzt ist, und einer unteren Geschlossenposition (h_{zu}), die durch einen unteren, gehäuseseitigen Axialanschlag begrenzt ist, hubverstellbar ist, und dass der untere, gehäuseseitige Axialanschlag der gehäuseseitige Abstützflansch (2) ist.

2. Ablaufgarnitur nach Anspruch 1, **dadurch gekennzeichnet, dass** das Umlenkelement (33) radial außerhalb des Gehäuses (1) angeordnet ist, so dass das Umlenkelement (33) in einer Spülwasser-Strömungsrichtung stromauf des gehäuseseitigen Durchflussfensters (13) angeordnet ist, und/oder dass das Umlenkelement (33) in der Radialrichtung (y) im Wesentlichen in Flucht zum gehäuseseitigen Durchflussfenster (13) angeordnet ist.

3. Ablaufgarnitur nach Anspruch 1 oder 2, **dadurch gekennzeichnet, dass** das Umlenkelement (33) über eine Hubverstelleinheit (49) am Gehäuse (1) gelagert ist und mittels der Hubverstelleinheit (49) manuell verstellbar ist.

4. Ablaufgarnitur nach einem der vorhergehenden Ansprüche, **dadurch gekennzeichnet, dass** das Umlenkelement (33) eine Umlenkwand (35) aufweist, die in einer Garniturhochrichtung (z) an ihrem unteren Rand eine Umlenkkante (45) aufweist, um die der Strömungsweg (I, II) des in Richtung auf das gehäuseseitige Durchflussfenster (13) strömenden Spülwassers verläuft, und dass die Umlenkwand (35) zumindest eine Durchlassöffnung (41) aufweist, an deren Öffnungsrand eine Strömungslasche (43) schräg abragt, die die Durchlassöffnung (41) unter Bildung eines Durchlassspalts mit Abstand überdeckt.

5. Ablaufgarnitur nach Anspruch 4, **dadurch gekennzeichnet, dass** bei geöffnetem Ablaufventil (23) der Spülwasser-Strömungsweg (I, II) aufgegabelt wird, und zwar in einen durch die Durchlassöffnung (41) verlaufenden Strömungsweg (Iₐ, IIₐ) und in einem um die Umlenkkante (45) der Umlenkwand (35) verlaufenden Strömungsweg (I_{b}, II_{b}).

6. Ablaufgarnitur nach Anspruch 5, **dadurch gekennzeichnet, dass** die beiden Teil-Strömungswege in dem zwischen dem Umlenkelement (33) und dem gehäuseseitigen Durchflussfenster (13) gebildeten Ringspalt (47) wieder zusammengeführt werden.

7. Ablaufgarnitur nach Anspruch 3, **dadurch gekennzeichnet, dass** mittels der Hubverstelleinheit (49) das Umlenkelement (33) in vordefinierte Hubpositionen (h₁, h₂, h₃) positionierbar ist, und dass insbesondere in einer unteren Hubposition (h₁) sich ein maximaler Strömungsweg (I) bis zum gehäuseseitigen Durchflussfenster (13) einstellt, in einer mittleren Hubposition (h₂) sich ein mittellanger Strömungsweg (II) bis zum gehäuseseitigen Durchflussfenster (13) einstellt und in einer oberen Hubposition (h₃) sich ein kurzer Strömungsweg (III) bis zum gehäuseseitigen Durchflussfenster (13) einstellt, und dass insbesondere in der oberen Hubposition (h₃) das Umlenkelement (33) und das gehäuseseitige Durchflussfenster (13) in Radialrichtung (y) betrachtet überdeckungsfrei sind.

8. Ablaufgarnitur nach Anspruch 7, **dadurch gekennzeichnet, dass** das Umlenkelement (33) eine Umlenkwand (35) aufweist, die hohlzylindrisch ausgebildet ist, und/oder dass das Umlenkelement (33) eine Umlenkwand (35) aufweist, die komplett geschlossenflächig ausgebildet ist und das Gehäuse (1) komplett geschlossenflächig umzieht.

9. Ablaufgarnitur nach einem der Ansprüche 3, 7 oder 8, **dadurch gekennzeichnet, dass** die Hubverstelleinheit (49) eine vom Nutzer drehbetätigbare Antriebsspindel (55) aufweist, die in trieblicher Verbindung, insbesondere in Gewindeeingriff, mit dem Umlenkelement (33) ist, so dass bei einer Drehbetätigung der Antriebsspindel (55) das Umlenkelement (33) hubverstellbar ist.

10. Ablaufgarnitur nach Anspruch 9, **dadurch gekennzeichnet, dass** das Gehäuse (1) eine Haltekonsole (57) aufweist, in der die Antriebsspindel (55) drehbar, in einer Axialrichtung des Gehäuses (1) jedoch ortsfest gelagert ist, und dass die Antriebsspindel (55) ein erstes Gewinde, insbesondere Außengewinde (61), aufweist, das in Gewindeeingriff mit einem am hubverstellbaren Umlenkelement (33) ausgebildeten zweiten Gewinde, insbesondere Innengewinde (63), ist.

11. Ablaufgarnitur nach einem der vorhergehenden Ansprüche, **dadurch gekennzeichnet, dass** eine Ablaufventil-Einheit (18) auf einer Oberseite des Gehäuses (1) abgestützt ist, und dass insbesondere ein oberer Axialanschlag (53) für eine Umlenkwand (35) des Umlenkelements (33) durch eine Unterseite der Ablaufventil-Einheit (18) gebildet ist, und dass das Umlenkelement (33) zwischen einem unteren gehäuseseitigen Abstützflansch (2) des Gehäuses (1) und der Unterseite der Ablaufventil-Einheit (18) hubverstellbar angeordnet ist.

12. Ablaufgarnitur nach Anspruch 11, **dadurch gekennzeichnet, dass** im Hinblick auf eine einfache Montage/Demontage der Ablaufventil-Einheit (18) das Umlenkelement (33) unterhalb der Ablaufventil-Einheit (18) angeordnet ist, und dass das Umlenkelement (33) als ein von der Ablaufventil-Einheit (18) entkoppeltes, separates Bauteil ausgebildet ist, so dass bei einer Demontage die Ablaufventil-Einheit (18) in der Garniturhochrichtung (z) nach oben angehoben wird, ohne dass das darunter angeordnete Umlenkelement (33) eine Störkontur bildet.

## Claims

1. A drain fitting for a flush tank (11) having a housing (1), in which a movable valve plate (19) of a drain valve (23) is arranged such that by lifting the valve plate (19), a valve aperture of the drain valve (23) is opened and flush water in the flush tank (11) can flow out of the flush tank (11), via a flow path (I, II, II), through at least one passage window (13) formed in the housing (1) and through the open valve aperture, wherein the housing (1) has a support flange (2) on the bottom, to which an outlet (3) connects downward in a fitting vertical direction (z), and wherein the drain fitting has an adjustable deflector element (33) for setting the volume of flush water flowing out of the flush tank (11) per unit of time, **characterized in that** the deflector element (33) is separated from the passage window (13) at a radial distance, forming an annular gap (47), and that by moving the deflector element (33), the flow path (I, II, II) to the housing-side passage window (13) can be lengthened or shortened, that the support flange (2) projects, in a radial direction (y), with an overhang (Δy) beyond a deflector wall (35) of the deflector element (33), that the deflector wall (35) is stroke-displaceable between an upper open position (h_{auf}), which is delimited by an upper axial stop (53), and a lower closed position (h_{zu}), which is delimited by a lower, housing-side axial stop, and that the lower, housing-side axial stop is the housing-side support flange (2).

2. The drain fitting according to Claim 1, **characterized in that** the deflector element (33) is arranged radially outside the housing (1) such that the deflector element (33) is arranged in a flush water flow direction upstream of the housing-side passage window (13), and/or that the deflector element (33) is essentially arranged in alignment with the housing-side passage window (13) in the radial direction (y).

3. The drain fitting according to Claim 1 or 2, **characterized in that** the deflector element (33) is mounted on the housing (1) by means of a stroke adjustment unit (49) and is manually adjustable by means of the stroke adjustment unit (49).

4. The drain fitting according to any one of the preceding claims, **characterized in that** the deflector element (33) has a deflector wall (35), which has a deflecting edge (45) on its lower edge in a fitting vertical direction (z), around which the flow path (I, II) of the flush water flowing towards the housing-side passage window (13) runs, and that the deflector wall (35) has at least one passage opening (41), at the opening edge of which a flow tab (43) juts obliquely, overlapping the passage opening (41) with a spacing and forming a passage gap.

5. The drain fitting according to Claim 4, **characterized in that** the flush water flow path (I, II) is split when the drain valve (23) is open, namely into a flow path (Iₐ, IIₐ) running through the passage opening (41) and into a flow path (I_{b}, II_{b}) running around the deflecting edge (45) of the deflector wall (35).

6. The drain fitting according to Claim 5, **characterized in that** the two partial flow paths are merged again in the annular gap (47) formed between the deflector element (33) and the housing-side passage window (13).

7. The drain fitting according to Claim 3, **characterized in that** the deflector element (33) can be positioned, by means of the stroke adjustment unit (49), in predefined stroke positions (h₁, h₂, h₃), and that in particular in a lower stroke position (h₁), a maximum flow path (1) to the housing-side passage window (13) is set, in a middle stroke position (h₂), a medium-length flow path (II) to the housing-side passage window (13) is set and in an upper stroke position (h₃), a short flow path (III) to the housing-side passage window (13) is set and that in particular in the upper stroke position (h₃), the deflector element (33) and the housing-side passage window (13) are overlap-free when viewed in a radial direction (y).

8. The drain fitting according to Claim 7, **characterized in that** the deflector element (33) has a deflector wall (35), which is configured as tubular, and/or that the deflector element (33) has a deflector wall (35), which is configured as completely closed and completely encloses the area of the housing (1).

9. The drain fitting according to any one of Claims 3, 7 or 8, **characterized in that** the stroke adjustment unit (49) has a drive spindle (55) capable of being rotationally actuated by the user, which is operatively connected to, in particular in threaded engagement with, the deflector element (33) such that the deflector element (33) is stroke adjustable upon rotational actuation of the drive spindle (55).

10. The drain fitting according to Claim 9, **characterized in that** the housing (1) has a retaining bracket (57), in which the drive spindle (55) is mounted rotatably but stationarily in an axial direction of the housing (1), and that the drive spindle (55) has a first thread, in particular a male thread (61), which is in threaded engagement with a second thread, in particular a female thread (63), formed on the stroke-adjustable deflector element (33).

11. The drain fitting according to any one of the preceding claims, **characterized in that** a drain valve unit (18) is supported on an upperside of the housing (1), and that in particular an upper axial stop (53) for a deflector wall (35) of the deflector element (33) is formed by an underside of the drain valve unit (18), and that the deflector element (33) is arranged in a stroke-adjustable manner between a lower housing-side support flange (2) of the housing (1) and the underside of the drain valve unit (18).

12. The drain fitting according to Claim 11, **characterized in that,** with a view toward simple installation/dismantling of the drain valve unit (18), the deflector element (33) is arranged underneath the drain valve unit (18), and that the deflector element (33) is configured as a separate component decoupled from the drain valve unit (18) such that during dismantling, the drain valve unit (18) is lifted upwards in the fitting vertical direction (z) without the deflector element (33) arranged underneath forming an interference contour.

## Revendications

1. Dispositif de vidange d'un réservoir de chasse d'eau (11), pourvu d'un boîtier (1), dans lequel est placé un disque de vanne (19) mobile d'une vanne de vidange (23), de sorte que par soulèvement du disque de vanne (19), une fente de vanne de la vanne de vidange (23) s'ouvre et que de l'eau de rinçage se trouvant dans le réservoir de chasse d'eau (11) puisse s'écouler hors du réservoir de chasse d'eau (11) par l'intermédiaire d'un trajet d'écoulement (I, II, III) à travers au moins une fenêtre de débit (13) conçue dans le boîtier (1) et à travers la fente de vanne ouverte, le boîtier (1) comportant sur le côté du fond inférieur une bride d'appui (2) sur laquelle une tubulure d'écoulement (3) se raccorde vers le bas, dans une direction ascendante du dispositif (z), et pour le réglage de l'eau s'écoulant par unité de temps hors du réservoir de chasse d'eau (11), le dispositif de vidange comportant un élément de renvoi (33) ajustable, **caractérisé en ce qu'**en formant une fente annulaire (47), l'élément de renvoi (33) est écarté d'un écart radial de la fenêtre de débit (13), et **en ce que** par l'ajustage de l'élément de renvoi (33), le trajet d'écoulement (1, II, III) vers la fenêtre de débit (13) placée côté boîtier est susceptible d'être rallongé ou raccourci, **en ce que** dans une direction radiale (y), la bride d'appui (2) saillit par-dessus une paroi de renvoi (35) de l'élément de renvoi (33) d'un surplomb (Δy), **en ce que** la paroi de renvoi (35) est ajustable en course entre une position d'ouverture supérieure (h_{auf}), qui est limitée par une butée axiale (53) supérieure et une position de fermeture inférieure (h_{zu}), qui est limitée par une butée axiale placée côté boîtier, et **en ce que** la butée axiale inférieure, placée côté boîtier est la bride d'appui (2) placée côté boîtier.

2. Dispositif de vidange selon la revendication 1, **caractérisé en ce que** l'élément de renvoi (33) est placé à l'extérieur du boîtier (1) en direction radiale, de sorte que dans une direction d'écoulement de l'eau de rinçage, l'élément de renvoi (33) soit placé en amont de la fenêtre de débit (13) placée côté boîtier, et/ou que dans la direction radiale (y), l'élément de renvoi (33) soit placé sensiblement en alignement sur la fenêtre de débit (13) placée côté boîtier.

3. Dispositif de vidange selon la revendication 1 ou 2, **caractérisé en ce que** l'élément de renvoi (33) est logé sur le boîtier (1) par l'intermédiaire d'une unité d'ajustage de la course (49) et est ajustable manuellement au moyen de l'unité d'ajustage de la course (49) .

4. Dispositif de vidange selon l'une quelconque des revendications précédentes, **caractérisé en ce que** l'élément de renvoi (33) comporte une paroi de renvoi (35), qui dans une direction ascendante du dispositif (z) comporte sur son bord inférieur une arête de renvoi (45), autour de laquelle s'étend le trajet d'écoulement (I, II) de l'eau de rinçage qui s'écoule en direction de la fenêtre de débit (13) placée côté boîtier, et **en ce que** la paroi de renvoi (35) comporte au moins un orifice de passage (41) à partir du bord d'orifice duquel saillit en oblique une patte d'écoulement (43) qui recouvre avec un écart l'orifice de passage (41) en formant une fente de passage.

5. Dispositif de vidange selon la revendication 4, **caractérisé en ce que** lorsque la vanne de vidange (23) est ouverte, le trajet d'écoulement de l'eau de rinçage (I, II) se ramifie, à savoir en un trajet d'écoulement (Iₐ, IIₐ) s'écoulant à travers l'orifice de passage (41) et en un trajet d'écoulement (I_{b}, II_{b}) s'écoulant autour de l'arête de renvoi (45) de la paroi de renvoi (35).

6. Dispositif de vidange selon la revendication 5, **caractérisé en ce que** les deux trajets d'écoulement partiels se réunissent à nouveau dans la fente annulaire (47) formée entre l'élément de renvoi (33) et la fenêtre de débit (13) placée côté boîtier.

7. Dispositif de vidange selon la revendication 3, **caractérisé en ce qu'**au moyen de l'unité d'ajustage de la course (49), l'élément de renvoi (33) est positionnable dans des positions de course (h₁, h₂, h₃) prédéfinies, et **en ce que** dans notamment une position de course (h₁) inférieure, un trajet d'écoulement (1) maximal se règle, jusqu'à la fenêtre de débit (13) placée côté boîtier, dans une position de course (h₂) intermédiaire, un trajet d'écoulement (II) de longueur moyenne se règle, jusqu'à la fenêtre de débit (13) placée côté boîtier et dans une position de course (ha₃) supérieure, un trajet d'écoulement (III) court se règle, jusqu'à la fenêtre de débit (13) placée côté boîtier, et **en ce que** notamment dans la position de course (h₃) supérieure, considérés en direction radiale (y), l'élément de renvoi (33) et la fenêtre de débit (13) placée côté boîtier ne se recouvrent pas.

8. Dispositif de vidange selon la revendication 7, **caractérisé en ce que** l'élément de renvoi (33) comporte une paroi de renvoi (35), qui est conçue en forme de cylindre creux, et/ou **en ce que** l'élément de renvoi (33) comporte une paroi de renvoi (35) qui est conçue à surface complètement fermée et qui entoure le boîtier (1) à surface complètement fermée.

9. Dispositif de vidange selon l'une quelconque des revendications 3, 7 ou 8, **caractérisé en ce que** l'unité d'ajustage de la course (49) comporte une broche d'entraînement (55) susceptible d'être manœuvrée en rotation par l'utilisateur, qui est en liaison par entraînement, notamment en prise filetée avec l'élément de renvoi (33), de sorte que lors d'une manœuvre en rotation de la broche d'entraînement (55), l'élément de renvoi (33) soit ajustable en course.

10. Dispositif de vidange selon la revendication 9, **caractérisé en ce que** le boîtier (1) comporte une console de maintien (57) dans laquelle la broche d'entraînement(55) est logée en rotation, toutefois de manière stationnaire dans une direction axiale du boîtier (1), et **en ce que** la broche d'entraînement (55) comporte un premier filet, notamment un filetage (61), qui est en prise filetée avec un deuxième filet, notamment un taraudage (63) conçu sur l'élément de renvoi (33) ajustable en course.

11. Dispositif de vidange selon l'une quelconque des revendications précédentes, **caractérisé en ce qu'**une unité de vanne de vidange (18) s'appuie sur une face supérieure du boîtier (1) et **en ce que** notamment une butée axiale (53) supérieure pour une paroi de renvoi (35) de l'élément de renvoi (33) est formée par une face inférieure de l'unité de vanne de vidange (18), et **en ce que** l'élément de renvoi (33) est placé en étant réglable en course entre une bride d'appui (2) inférieure placée côté boîtier du boîtier (1) et la face inférieure de l'unité de vanne de vidange (18).

12. Dispositif de vidange selon la revendication 11, **caractérisé en ce que** pour assurer un montage/démontage aisé de l'unité de vanne de vidange (18), l'élément de renvoi (33) est placé en-dessous de l'unité de vanne de vidange (18) et **en ce que** l'élément de renvoi (33) est conçu sous la forme d'un composant séparé, désaccouplé de l'unité de vanne de vidange (18), de sorte que lors d'un démontage, l'unité de vanne de vidange (18) se soulève dans la direction ascendante du dispositif (z) sans que l'élément de renvoi (33) sous-jacent ne forme un contour perturbateur.
